# EUROPÄISCHE PATENTSCHRIFT

(11) **EP 1 351 860 B1**
(45) Veröffentlichungstag und Bekanntmachung des Hinweises auf die Patenterteilung: **06.10.2004**
(21) Anmeldenummer: 01901168.3
(22) Anmeldetag: 18.01.2001
(51) Int. Cl.: B65C 9/26

(54) **VORRICHTUNG ZUM AUFLEGEN EINER ETIKETTENSCHEIBE BELIEBIGER AUSSENKONTUR AUF EINE COMPACT DISC**
DEVICE FOR APPLYING A DISCOID LABEL WITH ANY EXTERNAL CONTOUR TO A COMPACT DISC
DISPOSITIF POUR APPLIQUER UNE ETIQUETTE EN FORME DE DISQUE PRESENTANT UN CONTOUR EXTERIEUR QUELCONQUE SUR UN DISQUE COMPACT

(43) Veröffentlichungstag der Anmeldung: 15.10.2003
(73) Patentinhaber: Fellowes, Inc., Itasca, Illinois 60143-1095 (US)
(72) Erfinder: PIRES, Selwyn, Neato (UK) Limited, Ruislip, Middlesex H84 7AE (GB); LEONARDI, Paulo, Fellows Leonardi S.p.A., I-60021 Camerano (IT)
(74) Vertreter: Altenburg, Udo, Dipl.-Phys.
(86) Internationale Anmeldenummer: PCT/EP2001/000547
(87) Internationale Veröffentlichungsnummer: WO 2002/057140

(56) Entgegenhaltungen:
- WO-A-98/26986
- WO-A-02/053463
- DE-U- 29 818 468

## Beschreibung

Die Erfindung betrifft eine Vorrichtung und ein Verfahren zum Auflegen einer Etikettenscheibe (Labeln) beliebiger Außenkontur auf eine Compact Disc gemäß dem Oberbegriff des Anspruchs 1 und ein Verfahren zur Herstellung der Vorrichtung, sowie ein Verfahren zur Verwendung der Vorrichtung.

Eine gattungsgemäße Vorrichtung ist aus dem Dokument DE 298 18 468 U1 bekannt.

Aus der Druckschrift DE 295 21 938 U1 ist eine Vorrichtung für das Plazieren von selbsthaftenden Labeln auf Compact Disc bekannt. Diese Vorrichtung besteht aus mehreren Einzelteilen, die koaxial ineinander steckbar sind und dabei in aufeinander zentrierter und ausgerichteter Weise eine Etikettenscheibe auf einer Compact Disc zentriert positionieren.

Diese Vorrichtung hat den Nachteil, dass unterschiedlich zu bearbeitende Einzelteile herzustellen sind, die passgenau ineinander geschachtelt werden müssen. Darüber hinaus hat die Vorrichtung den Nachteil, dass sie weder eine stabile Ruhestellung aufweist, noch eine stabile Etikettierstellung besitzt, sondern beide Stellungen von Hand durch den Benutzer einzuhalten sind, ohne dass entsprechende Anschläge oder andere Hilfsmittel dem Benutzer beim Ausrichten und Zusammenfahren der Etikettenscheibe mit der Compact Disc zur Verfügung stehen.

Es besteht die Notwendigkeit bei der zunehmenden Verbreitung von Compact Discs, die auch als Laser Discs bekannt sind und in Form von Musik- und Compact Disc-ROM-Produkten vertrieben werden, die Handhabung der Etikettiervorrichtungen zu vereinfachen und ein sicheres zentriertes Aufkleben von Etikettenscheiben beliebiger Außenkontur auf Compact Discs zu gewährleisten, zumal in den letzten Jahren die Popularität von bespielbaren Compact Discs, beispielsweise von Sony, 3M und Kodak, angestiegen ist. Ferner werden diese Compact Discs zur Datenspeicherung und zur Speicherung von Programmen verwendet. Mit dieser Vielfalt von Anwendungen ist die Notwendigkeit gestiegen, Compact Discs zu kennzeichnen und zu etikettieren, sobald sie hergestellt sind. Etiketten auf Compact Discs sind erforderlich, da es kein visuelles Verfahren gibt, um die Inhalte der hergestellten Compact Discs, die mehr als 680 MB Daten enthalten können, zu ermitteln. Während Hersteller großer Mengen identischer Compact Discs mit vorgefertigten und aufgebrachten Rohdisketten oder direkt auf die Rückseite der Scheiben eigene Identifikationsinformationen aufmalen, aufdrucken oder in anderer Weise mit einer Schicht aus Tinte und Pigmenten aufbringen können, ist dieses Verfahren für Hersteller bespielbarer Compact Discs nicht ausführbar, da der Benutzer selbst bestimmt, was auf den Compact Discs gespeichert werden soll. Bei kleinen Auflagen und Auflagen, bei denen eine sofortige Verfügbarkeit der Compact Discs erforderlich wird, nehmen das Drucken oder Aufmalen von Etikettierungen zuviel Zeit in Anspruch und erfordern hohe Investitionskosten für die spezielle Ausrüstung.

Eine weitere Ausführungsform einer Etikettiervorrichtung ist aus der Druckschrift WO 98/26986 bekannt. Diese Vorrichtung besteht aus einem Basisteil, das von einem Außenring umgeben ist und das in seinem Zentrum einen feststehenden Zentrierstab aufweist, wobei der Durchmesser des Zentrierstabes der zentralen Öffnung einer Compact Disc entspricht. Auf dem Basisteil ist eine Scheibe mit sich radial nach innen erstreckenden Blattfedern befestigt. Die Blattfedern sind einseitig am Rand der Scheibe eingespannt und tragen auf ihrem freien Ende vertikal ausgerichtete Zentrierelemente zum Zentrieren einer Etikettenscheibe und zum Tragen einer auf den Zentrierstab aufsteckbaren Compact Disc. Dabei wird die Compact Disc durch die federnd gelagerten Zentrierelemente in einem Abstand von der Etikettenscheibe gehalten, und zum Etikettieren kann die Compact Disc auf die Etikettenscheibe gepresst werden. Dabei besteht die Gefahr, dass sich die Etikettenscheibe verschiebt, da die Zentrierelemente beim Absenken der Compact Disc zueinander verschoben werden und somit den Zentrierdurchmesser verringern.

Der Nachteil der Verringerung des Zentrierdurchmessers kann durch genau dimensionierte Nasen an den Spitzen der Zentrierelemente kompensiert werden, jedoch können diese Nasen nur wirksam werden, wenn die Compact Disc von dem Bediener vollständig planparallel zum Label aufgesetzt wird. Dieses hat jedoch einen erheblichen zusätzlichen Nachteil, denn bei der Handhabung dieser Etikettiervorrichtung kann nicht davon ausgegangen werden, dass der Benutzer eine planparallele Führung der freiliegenden Compact Disc zu der in einem Abstand angeordneten Etikettenscheibe durchführt. Schon bei einem leichten Verkanten der Compact Disc wird die Etikettenscheibe an einem Außenpunkt befestigt oder verklebt, der nicht dem Zentrum der Compact Disc entspricht, und es kommt zu einer Beschädigung des Innenrandes der Etikettenscheibe durch die an den Zentrierelementen angebrachten Nasen auf dem gegenüberliegenden Innenrand der durch Verkanten entstandenen Verklebung zwischen Compact Disc und Etikettenscheibe.

Werden die Zentriemasen weggelassen, um eine Beschädigung der Etikettenscheiben durch die Nasen beim Verkanten der Compact Disc zu vermeiden, so besteht die Gefahr, dass die Etikettenscheibe völlig dezentriert auf der Compact Disc verklebt wird, da sich beim Absenken der Compact Disc der Zentrierdurchmesser der Zentrierelemente verringert und somit die Position der Etikettenscheibe nicht gewährleistet ist. Mit dem Aufkleben einer dezentrierten Etikettenscheibe auf eine Compact Disc wird bei den hohen Drehgeschwindigkeiten der Compact Disc im Wiedergabegerät eine derartige Unwucht auftreten, die das Antriebsaggregat des Wiedergabegerätes belastet oder sogar beschädigen kann.

Aufgabe der Erfindung ist es, eine Vorrichtung zum Auflegen einer Etikettenscheibe beliebiger Außenkontur mit einer zentralen Öffnung auf eine Compact Disc anzugeben, welche die Nachteile im Stand der Technik überwindet und eine verbesserte Führung der Etikettenscheiben in bezug auf die Compact Disc während der Vorbereitung und der Durchführung des Etikettiervorgangs gewährleistet. Ferner ist es Aufgabe der Erfindung, eine Etikettiervorrichtung anzugeben, die preiswert herstellbar ist und einen vereinfachten kostengünstigen Aufbau aufweist.

Die nachveröffentlichte WO-A-02/ 053 463 zeigt eine Vorrichtung, die derjenigen des Anspruchs 1 entspricht, jedoch ohne Montageposition.

Gelöst wird diese Aufgabe mit dem Gegenstand der unabhängigen Ansprüche. Vorteilhafte Weiterbildungen der Erfindung ergeben sich aus den abhängigen Ansprüchen.

Vorzugsweise weist die Vorrichtung zum Auflegen einer Etikettenscheibe beliebiger Außenkontur mit einer zentralen Öffnung auf eine Compact Disc mit kleinerer zentraler Öffnung folgende Komponenten auf:
1. ein Positionierteil, das mindestens ein Zentrierelement aufweist, dessen Außenabmessung der zentralen Öffnung der Etikettenscheibe angepasst ist und das in seinem Zentrum ein Zentrierteil - vorzugsweise einen Zentrierstab - aufweist, dessen Außendurchmesser der zentralen Öffnung der Compact Disc angepasst ist und der über das Zentrierelement hinausragt,
2. ein Basisteil mit einem Außenring, der eine scheibenförmige Oberseite trägt, auf welcher die Etikettenscheibe angeordnet werden kann, wobei die Oberseite eine Zentrumsöffnung aufweist, in der das Positionierteil senkrecht zur Oberseite bewegbar angeordnet ist und in einer Ruhestellung über die Oberseite hinausragt und in einer Etikettierstellung in die Zentrumsöffnung abgesenkt ist,
3. mindestens eine Federzunge, die in einer ersten angepassten Aussparung des Außenringes angeordnet ist, wobei die Zungenwurzel der Federzunge an einem Fußbereich des Außenringes befestigt ist und die Zungenspitze einen flexiblen Tragbalken trägt,
4. wobei der Tragbalken sich von der Zungenspitzen radial einwärts in einer zweiten angepassten Aussparung der scheibenförmigen Oberseite bis zu dem Positionierteil erstreckt,
5. mindestens eine Montageposition auf der Oberseite des Basisteils für mindestens ein Konturteil, das der Außenkontur der Etikettenscheibe und/oder der Compact Disc angepasst ist.

Diese Vorrichtung hat den Vorteil, dass das Positionierteil, das auf seinen Zentrierelementen eine Compact Disc tragen kann, eine kompakte Einheit mit dem mindestens einen Zentrierelement und dem Zentrierstab bildet, so dass bei dem Übergang von der Ruhestellung des Positionierteils zur Etikettierstellung des Positionierteils sich weder die Etikettenscheibe, die auf der scheibenförmigen Oberseite des Außenringes aufliegt, noch die Compact Disc, die durch den sich mit dem Positionierteil bewegenden Zentrierstab und die Zentrierelemente in zentrierter Ausrichtung gegenüber der Etikettenscheibe gehalten wird, gegeneinander verschieben können, selbst wenn der Benutzer die Compact Disc beim Aufsetzen leicht verkanten sollte.

Durch den stabilen und starren Aufbau des Positionierteils und des damit fest verbundenen Zentrierelements sowie des damit verbundenen festgefügten Zentrierstabes ändern sich bei dem Übergang von der Ruhestellung zu der Etikettierstellung weder der Zentrierdurchmesser für die Etikettenscheibe noch der Zentrierdurchmesser für die Compact Disc. Ferner wird die Compact Disc in einer völlig stabilen Position gehalten, da keine Relativbewegung zwischen dem Zentrierstab und der zentralen Öffnung der Compact Disc beim Etikettiervorgang erforderlich wird, so dass die Gefahr des Verkantens der Compact Disc nicht gegeben ist.

Darüber hinaus kann ein den beliebigen Außenkonturen der Etikettenscheibe und/oder der Compact Disc angepasstes Konturteil in die Montageposition auf der Oberseite des Basisteils gesteckt werden, so dass Etikettenscheiben und/oder Compact Disc beispielsweise mit polygonaler Außenkontur aufeinander ausgerichtet werden können. Auch beliebige andere Konturen wie Sternformen, Postkartenformen usw. sind mit der erfindungsgemäßen Vorrichtung bearbeitbar.

In einer bevorzugten Ausführungsform der Erfindung ist das Konturteil ein Balken mit mindestens einem Zapfen, der einen polygonalen Querschnitt aufweist und in die mindestens eine Montageposition passt, die einen entsprechenden polygonalen Querschnitt aufweist. Der polygonale Querschnitt sichert die genaue Ausrichtung des Balkens auf der Oberseite des Basisteils. Der Balken selbst bildet eine senkrecht zur Oberfläche aufragende Wand, die kongruent zu einer geradlinigen Außenkontur der Etikettenscheibe und/oder der Compact Disc ausgerichtet oder angeordnet ist.

Eine weitere Ausführungsform der Erfindung sieht vor, dass das Konturteil einen Balken mit mindestens zwei Zapfen aufweist, wobei die Zapfen in zwei passgenaue Montagepositionen auf der Oberseite des Basisteils einsteckbar sind. In dieser Ausführungsform wird die genaue Ausrichtung des Balkens entlang einer geradlinigen Außenkontur der Etikettenscheibe und/oder der Compact Disc Scheibe durch die Anordnung der zwei Montagepositionen und die Ausrichtung des Balkens durch Einstecken der zwei Zapfen in die Montageposition erreicht. Die Zapfen können dazu als Stifte mit rundem Querschnitt ausgebildet sein.

Bei einer weiteren bevorzugten Ausführungsform der Erfindung ist das Konturteil auf einer Ausgleichsscheibe angeordnet, wobei die Ausgleichsscheibe eine zentrale Öffnung aufweist, die der zentralen Öffnung der Etikettenscheibe entspricht. Diese Ausgleichsscheibe deckt einerseits die Aussparung auf der Oberseite des Basisteils ab, die für den Tragbalken vorgesehen sind. Dadurch wird eine ebene Unterlage für die Etikettenscheibe geschaffen, so dass die Etikettenscheibe beim Etikettieren auch im Bereich der Aussparungen auf der Oberseite des Basisteils gestützt wird. Ferner kann die Ausgleichsscheibe intergral das Konturteil aufweisen. Ein Vorrat an Ausgleichsscheiben mit unterschiedlich geformten und angeordneten Konturteilen kann somit an jede beliebige Außenkontur der aufeinanderzubringenden Komponenten (Etikettenscheibe und/oder Compact Disc) angepasst sein.

In einer bevorzugten Ausführungsform der Erfindung ist der Querschnitt der Federzungen konkav gewölbt, und jede Federzunge weist einen Druckpunkt auf. Dieses wird in vorteilhafter Weise erreicht, wenn die Federzungen Teile des Außenringes sind und durch Schlitzen des Außenringes geformt werden. Damit entsteht ein konkaver Querschnitt der Federzungen, dessen Krümmung der Krümmung des Außenringes entspricht. Beim Absenken des Positionierteils von der Ruhestellung in die Etikettierstellung muss somit durch die Kraftübertragung der Tragbalken ein Druckpunkt überwunden werden, um den Formwiderstand des konkaven Querschnitts der Federzungen zu überwinden und in die Etikettierstellung zu fahren. Das hat gleichzeitig den Vorteil, dass eine erheblich verstärkte Rückstellkraft für das Zurückschnappen in die Ruhestellung durch die Federzungen bewirkt wird. Dieser Druckpunkt erleichtert zusätzlich die Handhabung der Vorrichtung, weil das Positionierteil beim Auflegen der Etikettenscheibe und beim Auflegen der Compact Disc eine äußerst stabile Position einnimmt, die erst bei Überwindung des Druckpunktes der konkav gewölbten Feder das Positionierteil freigibt, um den Etikettiervorgang durchzuführen.

In einer weiteren Ausführungsform der Erfindung ist das Positionierteil mit dem Zentrierelement und dem Zentrierstab eine einstückige Einheit, die formstabil und belastbar ist, ohne sich beim Übergang von der Ruhestellung zu der Etikettierstellung zu verformen.

In einer weiteren bevorzugten Ausführungsform der Erfindung sind das Zentrierelement und der Zentrierstab miteinander und gleichzeitig senkrecht zur scheibenförmigen Oberseite bewegbar. Eine derartige Funktion ist mit dem Gegenstand, der aus der WO 98/26986 bekannt ist, nicht durchführbar, da der Zentrierstab in der bekannten Ausführungsform unbeweglich auf dem Basisteil montiert ist und somit die Compact Disc mit Ihrer zentralen Öffnung an dem Zentrierstab mit der Gefahr des Verkantens entlang geführt werden muss, was durch die vorliegenden Erfindung verbessert ist, da bei der vorliegenden Erfindung während des Etikettiervorgangs keine relativ Bewegung zwischen Compact Disc Zentrierstab auftritt oder von dem Benutzer durchzuführen ist.

Eine weitere Ausführungsform der Erfindung sieht vor, dass das Zentrierelement, der Zentrierstab, die flexiblen Tragbalken, die Federzungen und der Außenring unlösbar miteinander verbunden sind. Dieses wird durch eine einstückige Formgebung der Vorrichtung erreicht. Es werden folglich im Gegensatz zum Stand der Technik nicht mehrere komplexe Teile zur Ausbildung der Vorrichtung zusammengefügt oder zusammengepasst, sondern alle Funktionsteile der vorliegenden Erfindung bilden zusammen ein einstückiges Bauteil, das vorzugsweise als einstückiges Spritzgussteil ausgebildet ist.

Um ein einstückiges Spritzgussteil zu verwirklichen, das in einfachster Weise in einer zweiteiligen Spritzgussform herstellbar ist, können die Wandstärken leicht verjüngt ausgebildet sein, um ein Ablösen von der Spritzgussform zu gewährleisten. Diese verjüngten Wandstärken verbessern auch die Funktionsweise der Etikettiervorrichtung, weil der Zentrierstab nicht vollständig zylindrisch ausgebildet ist, sondern sich zu seiner Spitze hin verjüngt, was ein Aufbringen der Compact Disc erleichtert. Gleiches gilt für die Zentrierelemente, die durch ihre sich verjüngende Wandstärke das Ansetzen und Auflegen der Etikettenscheibe erleichtern. Die Verjüngung kann in vorteilhafter Weise mit einem Winkel zwischen 0,5 und 5 Grad ausgeführt sein.

In einer weiteren bevorzugten Ausführungsform der Erfindung weist das Positionierteil einen ringförmigen Sockel als Zentrierelement auf, aus dessen Oberfläche im Zentrum der Zentrierstab herausragt. Ein derartiges Positionierteil hat den Vorteil, dass der ringförmige Sockel, welcher der Zentrierung der Etikettenscheibe dient, äußerst formstabil ist und eine ebene Oberfläche ausbilden kann, auf der eine Compact Disc zentriert durch den im Zentrum herausragenden Zentrierstab aufgelegt werden kann. Der ringförmige Sockel sorgt dafür, dass beim Übergang von der Ruhestellung zu der Etikettierstellung der vertikale Druck auf das Positionierteil durch den Benutzer über die Tragbalken zu den im Außenring angeordneten Federzungen übertragen wird, ohne dass sich die Dimensionen des ringförmigen Sockels und des Zentrierstabs ändern, so dass bei dem Übergang von der Ruhestellung zur Zentrierstellung die Positionen von Etikettenscheibe zu Compact Disc relativ zueinander unverändert bleiben.

In einer weiteren Ausführungsform der Erfindung kann das Zentrierelement ein Ring sein, der eine Grundplatte aufweist, in deren Zentrum der Zentrierstab angeordnet ist. Ein derartiger Zentrierring mit Grundplatte hat den Vorteil, dass eine sichere Übersetzung der Druckkraft in eine Zugkraft über die Tragbalken zu den Zungenspitzen beim Übergang von der Ruhestellung zu der Etikettierstellung erreicht wird, ohne ein Verformen des Zentrierelementes zu bewirken.

In einer weiteren bevorzugten Ausführungsform der Erfindung ist vorgesehen, dass das Zentrierelement mindestens zwei Kreissegmente aufweist, die über die Oberseite des Außenringes hinausragen und über eine kreisförmige Grundplatte miteinander verbunden sind. Diese Konstruktion entspricht der Konstruktion eines ringförmigen Zentrierelementes, jedoch ist der Ring nicht vollständig ausgeführt, sondern es sind lediglich Kreisringsegmente vorgesehen, die auf einer kreisförmigen Grundplatte angeordnet sind, wobei die kreisförmige Grundplatte wiederum die Zugkräfte aufnimmt, die bei dem Übergang von der Ruhestellung zur Etikettierstellung auftreten.

In einer weiteren Ausführungsform der Erfindung ist es vorgesehen, die Tragbalken radial einwärts zum Positionierteil hin zu verjüngen. Damit wird die Flexibilität der Tragbalken in vorteilhafter Weise erhöht, so dass die Tragbalken nur einen geringen Widerstand beim Übergang aus der Ruhestellung in die Etikettierstellung bewirken und eine geringere Verformungskraft auf die Zentrierelemente ausüben.

Eine weitere Ausführungsform der Erfindung sieht vor, dass die Federzungen in dem Zungenwurzelbereich breiter sind als in dem Zungenspitzenbereich. Bei dieser Ausführungsform werden vorteilhafterweise die Zungenspitzen der Federzungen stärker beansprucht als der Zungenwurzelbereich, so dass der Fußbereich des Außenringes geringer belastet wird und somit die Gefahr von Rissbildungen im Fußbereich des Außenringes vermindert werden.

In einer weiteren Ausführungsform der Erfindung ist der Außenring in dem Fußbereich verstärkt. Dieses kann durch eine wulstförmige Verdickung erreicht werden. Eine derartige Verstärkung dient der Formstabilität des Außenringes und vermindert die Gefahr von Rissbildungen im Zungenwurzelbereich der Federzungen am Außenring. In einer weiteren bevorzugten Ausführungsform der Erfindung weist der Außenring im Fußbereich einen Außenflansch auf. Dieser Außenflansch kann dazu dienen, die Vorrichtung beispielsweise auf einem Montagetisch zu befestigen, um eine unveränderbare Arbeitsposition vorzusehen. Gleichzeitig verstärkt der Außenflansch den Fußbereich des Außenringes, so dass die Gefahr von Rissbildungen im Wurzelbereich der Federzungen verringert wird.

In einer weiteren bevorzugten Ausführungsform der Erfindung werden mindestens drei Federzungen mit drei flexiblen Tragbalken auf dem Umfang des Außenringes verteilt angeordnet. Drei und mehr Federzungen mit den zugehörigen flexiblen Tragbalken vergrößern die Richtungsstabilität des Positionierteils beim Übergang von der Ruhestellung in die Etikettierstellung. Gleichzeitig vermindern sie jedoch die Auflagefläche für die Etikettenscheibe auf der scheibenförmigen Oberseite des Außenringes.

Eine weitere Ausführungsform der Erfindung sieht vor, dass auf der scheibenförmigen Oberseite des Außenringes eine Ausgleichsscheibe angeordnet wird, die eine zentrale Öffnung aufweist, durch die das Positionierteil frei bewegbar ist und die Etikettenscheibe trägt. Diese Ausgleichsscheibe kann eine von der Vorrichtung abnehmbare Komponente sein, so dass sie jederzeit austauschbar ist, falls die scheibenförmige Oberfläche der Ausgleichsscheibe durch Klebstoffreste oder andere Gebrauchsspuren beschädigt ist. Diese Vorrichtung hat den Vorteil, dass die Arbeitsfläche auf der scheibenförmigen Oberseite des Außenringes durch die Ausgleichsscheibe jederzeit erneuerbar ist, ohne dass die gesamte Vorrichtung auszutauschen wäre. Ferner kann die Ausgleichsscheibe auf ihrer Oberseite mindestens ein Konturteil tragen, das integral mit der Ausgleichsscheibe verbunden ist und einstückig an die Ausgleichsscheibe angeformt ist.

Ein Verfahren zur Verwendung der Vorrichtung zum Etikettieren einer Compact Disc weist vorzugsweise folgende Verfahrensschritte auf:
1. Einpassen des Konturteils in die Montageposition oder Auflegen einer entsprechenden Ausgleichsscheibe, falls eine Etikettenscheibe mit von der Kreisform unterschiedlicher Außenkontur auf eine entsprechende Compact Disc aufzubringen ist,
2. Auflegen der Etikettenscheibe mit Etikett nach unten auf die horizontale scheibenförmige Oberseite des Basisteiles, wobei die klebende Seite der Etikettenscheibe nach oben weist und die Etikettenscheibe mit ihrer zentralen Öffnung über das Zentrierelement geschoben wird,
3. Abziehen einer Schutzfolie von der klebenden Seite der Etikettenscheibe,
4. Auflegen der Compact Disc mit ihrer Etikettierseite nach unten auf das Positionierteil, wobei die Compact Disc mit ihrer zentralen Öffnung über den Zentrierstab geschoben wird und auf dem Zentrierelement aufliegt, und wobei der Abstand zwischen Etikettenscheibe und Compact Disc durch die Höhe, mit der das Zentrierelement über die scheibenförmige Oberseite in der Ruhestellung hinausragt, bestimmt wird,
5. Herunterdrücken des Positionierungsteils mit auf dem Zentrierelement aufgelegter Compact Disc aus der Ruhestellung in vertikaler Richtung in die Etikettierstellung auf die Klebeseite der Etikettenscheibe,
6. Entlastung des Positionierteils, wobei das Positionierteil durch die Federzungen am Außenring in die Ruhestellung zurückspringt und dabei die auf dem Zentrierelement liegende etikettierte Compact Disc von der Oberseite des Basisteiles abhebt.

Dieses Verfahren zum Etikettieren einer Compact Disc unter Verwendung der erfindungsgemäßen Vorrichtung hat den Vorteil, dass eine sichere zentrierte Positionierung der Etikettenscheibe auf der Compact Disc möglich wird, ohne einerseits die Etikettenscheibe zu beschädigen und andererseits ohne die Gefahr einer dezentrierten Aufklebung der Etikettenscheibe. Außerdem ist die Gefahr des Verkantens der Compact Disc vermindert, da die Positioniereinheit eine kompakte festgefügte Einheit aus Zentrierelement und Zentrierstab darstellt, wobei das Zentrierelement eine Fläche definiert, auf der die Compact Disc planparallel zu der Etikettenscheibe während des gesamten Vorgangs der Etikettierung ausgerichtet bleibt, so dass ein Verkanten der Compact Disc ausgeschlossen ist.

Ein Verfahren zur Herstellung einer Etikettiervorrichtung für Compact Discs weist vorzugsweise folgende Verfahrensschritte auf:
1. Bereitstellen einer ersten zweiteiligen Spritzgussform mit einer Unterform und einer Oberform, die in zusammengefahrenem und abgedichtetem Zustand eine Hohlform bilden, wobei die Hohlform der Form der Etikettiervorrichtung entspricht,
2. Einspritzen von Kunststoff in die geschlossene Spritzgussform unter Auffüllen der Hohlform mit Kunststoff,
3. Öffnen der zweiteiligen Spritzgussform und Entfernen der fertigen Etikettiervorrichtung aus Kunststoff.
4. Spritzgießen des Konturteils oder eine Ausgleichsscheibe mit Konturteil mittels einer zweiten Spritzgussform.

Aufgrund der erfindungsgemäßen Konstruktion der Etikettiervorrichtung, ist es möglich, mit einem einzigen Spritzgussvorgang die komplette Etikettiervorrichtung für kreisrunde Etikettenscheiben und Compact Disc herzustellen, ohne dass eine Nachbearbeitung erforderlich wird. Bei dem Einspritzen des Kunststoffs in die Spritzgussform können die Spritzgusseinlässe derart positioniert werden, dass sie die äußere Gestalt der Etikettiervorrichtung nicht beeinträchtigen. Um unterschiedliche Außenkonturen der Etikettenscheibe und/oder Compact Disc ebenfalls bearbeiten zu können, ist lediglich ein weiteres Spritzgussteil in Form eines Konturteils oder einer Ausgleichsscheibe mit Konturteil herzustellen.

Weitere Merkmale und Vorteile der vorliegenden Erfindung werden nun anhand von Ausführungsformen mit Bezug auf die beiliegenden Zeichnungen näher erläutert.
- Figur 1: zeigt in perspektivischer Ansicht eine schematische Darstellung einer ersten Ausführungsform der Erfindung in ihrer Ruhestellung.
- Figur 2: zeigt in perspektivischer Ansicht eine schematische Darstellung der ersten Ausführungsform der Erfindung in einem Übergangszustand von der Ruhestellung in die Etikettierstellung.
- Figur 3: zeigt einen schematischen Querschnitt der ersten Ausführungsform der Erfindung nach Figur 1 in Ruhestellung.
- Figur 4: zeigt einen schematischen Querschnitt der ersten Ausführungsform der Erfindung nach Figur 1 in der Etikettierstellung.
- Figur 5: zeigt in perspektivischer Ansicht eine schematische Darstellung einer zweiten Ausführungsform der Erfindung in ihrer Ruhestellung.
- Figur 6: zeigt in perspektivischer Ansicht eine schematische Darstellung der zweiten Ausführungsform der Erfindung in einem Übergangszustand von der Ruhestellung in die Etikettierstellung.
- Figur 7: zeigt in perspektivischer Ansicht eine schematische Darstellung einer dritten Ausführungsform der Erfindung in ihrer Ruhestellung.
- Figur 8: zeigt in perspektivischer Ansicht eine schematische Darstellung der dritten Ausführungsform der Erfindung in einem Übergangszustand von der Ruhestellung in die Etikettierstellung.
- Figur 9: zeigt in perspektivischer Ansicht eine schematische Darstellung einer vierten Ausführungsform der Erfindung in ihrer Ruhestellung.
- Figur 10: zeigt in perspektivischer Ansicht eine schematische Darstellung einer vierten Ausführungsform der Erfindung in einem Übergangszustand von der Ruhestellung in die Etikettierstellung.
- Figur 11: zeigt eine perspektivische Ansicht einer schematischen Darstellung einer fünften Ausführungsform der Erfindung in ihrer Ruhestellung.
- Figur 12: zeigt eine perspektivische Ansicht einer schematischen Darstellung der fünften Ausführungsform der Erfindung in einem Übergangszustand von der Ruhestellung in die Etikettierstellung.
- Figur 13: zeigt einen schematischen Querschnitt durch eine sechste Ausführungsform der Erfindung in ihrer Ruhestellung.
- Figur 14: zeigt einen schematischen Querschnitt der sechsten Ausführungsform der Erfindung in ihrer Etikettierstellung.
- Figur 15: zeigt eine schematische Seitenansicht einer siebten Ausführungsform der Erfindung in ihrer Ruhestellung.
- Figur 16: zeigt eine schematische Draufsicht auf die siebte Ausführungsform der Erfindung in ihrer Ruhestellung.
- Figur 17: zeigt eine schematische Querschnittsansicht durch die siebte Ausführungsform der Erfindung.
- Figur 18: zeigt eine schematische perspektivische Ansicht einer Ausführungsform eines Konturteils der Erfindung.

Figur 1 zeigt in perspektivischer Ansicht eine schematische Darstellung einer ersten Ausführungsform der Erfindung in ihrer Ruhestellung. In Figur 1 bezeichnet das Bezugszeichen 5 ein Positionierteil, das Bezugszeichen 7 ein Zentrierelement und das Bezugszeichen 8 einen Zentrierteil in Form eines Zentrierstabs, wobei Zentrierelemente und Zentrierstab mit dem Positionierteil eine einstückige Einheit bilden.

Das Bezugszeichen 9 bezeichnet ein Basisteil, auf dem die Etikettenscheibe mit dem Etikett nach unten abgelegt werden kann, wobei das Basisteil einen Außenring 9 mit einer scheibenförmigen Oberseite 10 aufweist. In den Außenring sind zwei Federzungen eingearbeitet, von denen die Federzunge 15 in der perspektivischen Darstellung der Figur 1 zu sehen ist. Die Federzunge 15 weist eine Federzungenwurzel 19 und eine Federzungenspitze 21 auf. Die Federzunge ist einstükkig aus dem Material des Außenringes 10 gebildet und in einer Aussparung 17 des Außenringes angeordnet und kann durch einfaches Schlitzen des Außenringes hergestellt werden oder beim Spritzgießen durch Unterteilen des Außenringes in Außenringbereich und Federzungenbereiche verwirklicht werden. Die Federzungenspitzen sind über flexible Tragbalken 22 und 23 mit dem Positionierteil 5 verbunden. Somit ist praktisch das Positionierteil 5 an den Zungenspitzen der Zungenfedem über die Tragbalken 22 und 23 aufgehängt. Die scheibenförmige Oberseite des Außenringes ist somit unterteilt in einen fixierten Teil, der eine Compact Disc aufnehmen kann, wobei die scheibenförmige Oberseite eine Zentrumsöffnung aufweist, in der das Positionierteil angeordnet ist, und Aussparungen 24 und 25 aufweist, in denen die Tragbalken untergebracht sind. In dieser ersten Ausführungsform der Erfindung weist das Positionierteil ein sockelförmiges Zentrierelement 7 auf, wobei das Sockel durch eine ebene Platte 38 abgeschlossen wird, in deren Zentrum der Zentrierstab 8 angeordnet ist. Auf der ebenen Platte kann somit eine Compact Disc zentriert zu dem ringförmigen Sockel, der seinerseits die Etikettenscheibe ausrichten kann, aufgelegt werden.

Die Bezugszeichen 41, 42 und 43 kennzeichnen runde Öffnungen in der Oberseite 11 des Basisteils 9, die als Montagepositionen 41, 42 und 43 für mindestens ein nichtgezeigtes Konturteil dienen. Dieses Konturteil ermöglicht auch Etikettenscheiben mit beliebiger Außenkontur mit entsprechenden Compact Discs auszurichten.

Zum Etikettieren wird zunächst die Etikettenscheibe mit ihrem Etikett nach unten auf das Basisteil aufgelegt und anschließend die Compact Disc mit ihrer Etikettieroberseite nach unten zentriert über den Zentrierstab 8 auf der ebenen Platte 38 auf der Sockeloberfläche 29 des ringförmigen Sockels 28 abgelegt.

Figur 2 zeigt in perspektivischer Ansicht eine schematische Darstellung der ersten Ausführungsform der Erfindung in einem Übergangszustand von der Ruhestellung in die Etikettierstellung. Die Komponenten, die gleiche Funktionen erfüllen wie in Figur 1, sind mit gleichen Bezugszeichen gekennzeichnet und werden deshalb nicht erneut erläutert. Zum Übergang von der Ruhestellung in die Etikettierstellung wird in Pfeilrichtung A das Positionierteil 5 in die Zentrumsöffnung 12 der scheibenförmigen Oberseite 9 des Außenringes 10 gedrückt. Dabei werden die Federzungenspitzen 15 und 16 an dem Außenring 10 nach innen gedrückt und vorgespannt. Da die Federzungen selbst einen konkaven Querschnitt aufweisen aufgrund des Durchmessers des Außenringes, ist zum Übergang von der Ruhestellung in die Etikettierstellung ein Druckpunkt zu überwinden. Dieser Druckpunkt stellt gleichzeitig sicher, dass nicht aus Versehen beim Montieren bzw. Zentrieren der Etikettenscheibe und der Compact Disc bereits ein Absenken des Positionierteils 5 in vertikaler Richtung folgen kann. Zwar ist zunächst das Auflegen der Etikettenscheibe auf die scheibenförmige Oberseite 9 des Außenringes 10 unkritisch, weil üblicherweise die Etikettenscheiben auf ihrer klebenden Seite eine Schutzfolie aufweisen. Jedoch schon beim Abziehen der Schutzfolie von der auf der scheibenförmigen Oberseite liegenden Etikettenscheibe besteht die Gefahr des unabsichtlichen Niederdrückens des Positionierteils, so dass sich die Etikettenscheibe verschiebt, federnd angehoben wird und somit nicht mehr zentriert und mit glatter Oberfläche auf der scheibenförmigen Oberseite 11 des Außenringes aufliegt. Diese Gefahr wird mit der vorliegenden Vorrichtung verhindert, da die am Außenring 10 angeordneten Federzungen 15 aufgrund ihres konkaven Querschnitts einen Druckpunkt aufweisen, der vom Benutzer ein bewusstes Niederdrücken in Pfeilrichtung A des Positionierteils 5 erfordert, um den Etikettiervorgang zu bewirken. Der weitere Vorteil dieser Vorrichtung mit den konkav gebogenen Federzungen am Außenring liegt darin, dass nach erfolgter Etikettierung das Positionierteil 5 in eine stabile Ruhelage zurückschnappt. Der Außenumfang des massiven ringförmigen Sockels 28 und des auf dem Sockel angeordneten Zentrierstabes 8 sorgen dafür, dass keinerlei Verschiebung der aufeinander zentrierten Etikettenscheibe und der Compact Disc beim Übergang von der Ruhestellung zur Etikettierstellung möglich ist. Somit vereinfacht die vorliegende Vorrichtung die Handhabung beim Etikettieren von Compact Discs und stellt sicher, dass der Benutzer bei manueller Etikettierung eine unwuchtfreie etikettierte Compact Disc herstellen kann.

Figur 3 zeigt einen schematischen Querschnitt der ersten Ausführungsform der Erfindung nach Figur 1 in Ruhestellung. Komponenten, die gleiche Funktionen wie in den Figuren 1 und 2 erfüllen, werden mit gleichen Bezugszeichen gekennzeichnet und nicht erneut erläutert: Das Bezugszeichen 1 kennzeichnet eine Etikettenscheibe mit einer zentralen Öffnung 2 in der Etikettenscheibe, wobei die Etikettenscheibe mit ihrer klebenden Oberseite 39 nach oben auf der scheibenförmigen Oberseite 9 des Außenringes 10 angeordnet ist. Das Bezugszeichen 3 kennzeichnet eine Compact Disc mit einer zentralen Öffnung 4 in der Compact Disc, durch die der Zentrierstab 8 des Positionierteils 5 hindurchragt. Der Zentrierstab 8 kann in Längsrichtung einen schwach verjüngten Querschnitt aufweisen, wobei die Steigung der Verjüngung zwischen 0,5 und 5 Grad beträgt. Eine derartige Verjüngung vereinfacht das Positionieren der Compact Disc 3 mit ihrer zentralen Öffnung 4 auf dem Zentrierelement 7, das in dieser ersten Ausführungsform sockelförmig ausgebildet ist und eine ebene Platte 38 zum Tragen der Compact Disc aufweist, so dass die Compact Disc 3 in einem Abstand a von der klebenden Oberfläche 39 der Etikettenscheibe 1 gehalten wird. Der Abstand a entspricht der Höhe des ringförmigen Sockels, mit der dieser über die scheibenförmige Oberfläche 11 des Außenringes 10 herausragt. Aufgrund der Druckpunkteigenschaften der Federzungen 15 und 16 können sowohl die Etikettenscheibe 1 als auch die Compact Disc 3 sicher mit Hilfe des Positionierteils 5 in der Ruhestellung der Vorrichtung montiert werden.

Figur 4 zeigt einen schematischen Querschnitt der ersten Ausführungsform der Erfindung nach Figur 1 in Etikettierstellung 14. Dazu wird in Pfeilrichtung A auf das Positionierteil mit der zentriert angeordneten Compact Disc 3 ein Druck ausgeübt, so dass das Positionierteil an den Tragbalken 22 und 23 hängend in die Zentrumsöffnung 12 der scheibenförmigen Oberseite 11 des Außenringes 10 gedrückt wird. Dabei wird ein Druckpunkt der Federzungen 15 und 16 überwunden und die Federzungenspitzen 21 biegen sich radial einwärts in Richtung auf das Positionierteil, da sie über die flexiblen Tragbalken 22 und 23 mit dem Positionierteil 5 verbunden sind. Die geometrischen Abmessungen des Positionierteiles 5 bleiben bei diesem Vorgang erhalten, so dass sich der Außendurchmesser des ringförmigen Sockels und der Außendurchmesser des Zentrierstabes 8 nicht verändert. Sobald das Andrücken der Compact Disc 3 auf die Etikettenscheibe 1 in der Etikettierstellung beendet ist, und das Positionierteil entlastet wird, federt das Positionierteil, das an den Tragbalken 22 und 23 hängt, durch die Wirkung der Federzungen 15 und 16 des Außenringes 10. Dazu sind die Federzungen 15 und 16 mit ihren Zungenwurzeln 19 im Fußbereich 20 des Außenringes 10 fest verankert. Diese feste Verankerung kann durch einstückige Herstellung des Außenringes mit Federzungen erreicht werden.

Nach dem Aufpressen der Compact Disc 3 auf die klebende Seite 39 der Etikettenscheibe 1 kann das Positionierteil 5 entlastet werden und federt durch die Federwirkung der Federzungen 15 und 16 zurück in die Ruhelage, so dass die etikettierte Compact Disc 3 problemlos von der Etikettiervorrichtung aufgrund der Verjüngung des Zentrierstabes abgenommen werden kann.

Figur 5 zeigt in perspektivischer Ansicht eine schematische Darstellung einer zweiten Ausführungsform der Erfindung in ihrer Ruhestellung. Komponenten in Figur 5, die gleiche Funktionen wie in den vorangegangenen Figuren aufweisen, werden mit den gleichen Bezugsziffern gekennzeichnet und nicht weiter erläutert. Die zweite Ausführungsform der Erfindung, die in Figur 5 gezeigt wird, unterscheidet sich von der ersten Ausführungsform der Erfindung, dass anstelle von zwei gegenüberliegenden Federzungen auf dem Außenring 10 des Basisteiles nun drei Federzungen 15, 16 und 40 gleichmäßig am Umfang des Außenringes 10 verteilt angeordnet sind. Die zweite Ausführungsform hat den Vorteil, dass das Positionierteil 5 eine Dreipunktaufhängung aufgrund der drei Tragbalken 22, 23 und 26 aufweist und somit die Führung des Positionierteils beim Übergang von der Ruhestellung 13 in die Etikettierstellung stabil ist.

Figur 6 zeigt in perspektivischer Ansicht eine schematische Darstellung der zweiten Ausführungsform der Erfindung in einem Übergangszustand von der Ruhestellung in die Etikettierstellung. Dazu wird in Pfeilrichtung A ein Druck auf das Positionierteil 5 ausgeübt, wodurch sich die Federzungenspitzen 21 radial nach innen federn, nachdem ihr Druckpunkt überwunden ist. Gleichzeitig versinkt das Positionierteil mit seinem positionierenden ringförmigen Sockel 28 in der Zentrumsöffnung 12 auf der Oberseite 11 des Basisteiles 9. Wird das Positionierteil 5 entlastet, so federt es zurück in seine Ruhestellung.

Figur 7 zeigt in perspektivischer Ansicht eine schematische Darstellung einer dritten Ausführungsform der Erfindung in ihrer Ruhestellung. Komponenten der Figur 7, die gleiche Funktionen wie in den Figuren 1 bis 6 erfüllen, werden mit gleichen Bezugsziffem gekennzeichnet und eine erneute Erläuterung wird weggelassen. Die dritte Ausführungsform unterscheidet sich von den ersten beiden Ausführungsformen der Erfindung dadurch, dass die Federzungen 15 und 16 an der Federzungenwurzel 19 breiter sind als an der Federzungenspitze 21. Damit wird erreicht, dass die Federzunge an ihrer Federzungenspitze 21 eine geringere Rückstellkraft besitzt als die Federwurzel 19. Damit wird die Feder weicher, jedoch bleibt der Druckpunkt im wesentlichen erhalten, so dass in der Ruhestellung ein sicheres Montieren von Etikettenscheibe und Compact Disc möglich wird und mit einem leichten Druck auf den Zentrierstab 8 das Positionierteil 5 in die Zentrumsöffnung 12 der Oberseite 12 des Basisteiles 9 gedrückt werden kann.

Darüber hinaus zeigt Figur 7, dass die Tragbalken 22 und 23 sich radial einwärts verjüngen. Mit dieser Verjüngung wird die Flexibilität der Tragbalken 21 und 23 erhöht, so dass mit dieser Massnahme ebenfalls der Gegendruck auf das Zentrierteil beim Übergang von der Ruhestellung in die Etikettierstellung vermindert wird. Ferner werden die Verformungskräfte auf das Zentrierteil 5 durch die Tragbalken 22 und 23 aufgrund dieser sich radial nach innen erstreckenden Verjüngung vermindert.

Figur 8 zeigt in perspektivischer Ansicht eine Darstellung der dritten Ausführungsform der Erfindung in einem Übergangszustand von der Ruhestellung in die Etikettierstellung. Gleiche Komponenten der Figur 8, wie sie in den Figuren 1 bis 7 gezeigt werden, werden mit gleichen Bezugsziffern gekennzeichnet und eine Erläuterung wird weggelassen.

In Figur 8 wird in Pfeilrichtung A ein Anpressdruck auf das Positionierteil ausgeübt und damit die auf dem Positionierteil angeordnete Compact Disc heruntergedrückt. Gleichzeitig mit dem Herunterdrücken des Positionierteils 5 wölben sich die Federelemente 15 und 16 an ihren Federzungenspitzen radial nach innen ein und befestigt an den sich verjüngenden Tragbalken 22 und 23 wird das Zentrierteil 5 geführt in der Öffnung 12 heruntergelassen. Die Rückstellkraft der Zungenfedern auf dem Außenring 20 ist durch die breitere Ausbildung der Federzungenwurzel nicht geschwächt, so dass beim Entlasten des Zentrierteils 5 dieses in seine Ruhestellung zurückfedert.

Figur 9 zeigt in perspektivischer Ansicht eine schematische Darstellung einer vierten Ausführungsform der Erfindung in ihrer Ruhestellung. Komponenten der Figur 9, die gleiche Funktionen wie in den vorhergehenden Figuren ausüben, werden mit gleichen Bezugsziffern gekennzeichnet. Eine Erörterung dieser Komponenten wird im folgenden weggelassen.

Der Unterschied der vierten Ausführungsform der Erfindung gegenüber den vorhergehenden Ausführungsformen der Erfindung besteht im wesentlichen darin, dass das Positionierteil anstelle eines Zentriersockels oder ringförmigen Sockels nun lediglich einen Zentrierring 31 aufweist. Dieser Zentrierring steht auf einer Grundplatte 32, die mit den Tragbalken 22 und 23 verbunden ist, wodurch das Positionierelement mit den Zungenfederspitzen 21 der Zungenfedern 15 und 16 verbunden ist und in Ruhestellung 13 gehalten wird. Zum Etikettieren einer Compact Disc wird eine Etikettenscheibe mit dem Etikett nach unten auf das Basisteil 9 aufgelegt und dabei durch den Zentrierring 31 gegenüber dem Zentrum des Positionierteils befindlichen Zentrierstab 8 zentriert. Auf den Zentrierring 31 kann die Compact Disc planparallel zu der Etikettenscheibe aufgelegt werden, wobei die Ringstärke den Abstand zwischen Compact Disc und Etikettenscheibe in der Ruhestellung 13 definiert. Beim Absenken des Zentrierstiftes 8 mit dem Positionierteil 5 wird die Compact Disc auf die Etikettenscheibe abgesenkt und mit der Etikettenscheibe verklebt.

Figur 10 zeigt in perspektivischer Ansicht eine schematische Darstellung der vierten Ausführungsform der Erfindung in einem Übergangszustand von der Ruhestellung in die Etikettierstellung. Da durch Niederdrücken in die Pfeilrichtung A das Positionierteil in der Zentrumsöffnung des Basisteiles 9 abgesenkt wird, kommt es zu dem Auflegen der Compact Disc auf die klebende Seite der Etikettenscheibe. Aufgrund der Federwirkung der Federzungen 15 und 16 auf dem Außenring 10 wird nach dem Verkleben der Etikettenscheibe auf der Compact Disc die etikettierte Compact Disc in die Ruhestellung angehoben und kann von der Etikettiervorrichtung abgenommen werden.

Figur 11 zeigt eine perspektivische Ansicht einer schematischen Darstellung einer fünften Ausführungsform der Erfindung in ihrer Ruhestellung. Komponenten der Figur 11, die gleiche Funktionen wie in den folgenden Figuren ausüben, werden mit gleichen Bezugsziffern bezeichnet und eine Erörterung derselben wird weggelassen. Der Unterschied der fünften Ausführungsform zu den vorhergehenden Ausführungsformen besteht darin, dass der Zentrierring nicht mehr komplett durchgeführt ist, sondern sich lediglich Zentrierringsegmente in Form von Kreisringsegmenten 33 und 34 auf der Grundplatte 32 des Positionierteils 5 befinden. Diese Kreisringsegmente reichen vollständig aus, um eine Compact Disc in einem Abstand zu einer Etikettenscheibe zu halten, außerdem weist die fünfte Ausführungsform der Erfindung nach Figur 11 in dem Zentrum der Grundplatte einen Zentrierstab 8 auf, der die Compact Disc im Verhältnis zu der Etikettenscheibe zentriert.

Figur 12 zeigt eine perspektivische Ansicht einer schematischen Darstellung der fünften Ausführungsform der Erfindung in einem Übergangszustand von der Ruhestellung in die Etikettierstellung. Dabei versinkt unter der Kraft in Pfeilrichtung A das Positionierteil 5 der Etikettiervorrichtung 30 in der Zentrumsöffnung des Basisteiles 9, so dass die auf den Ringsegmenten ruhende Compact Disc auf die Etikettenscheibe, die auf dem Basisteil angeordnet ist, gepresst werden kann. Aufgrund der Federzungen 15 und 16, an deren Zungenspitzen 21 Tragbalken hängen, die das Positionierteil 5 tragen, federt das Positionierteil 5 zurück in die Ruhestellung, sobald keine Kraft in Pfeilrichtung A auf das Positionierteil wirkt.

Figur 13 zeigt einen schematischen Querschnitt durch eine sechste Ausführungsform der Erfindung in ihrem Ruhezustand. Gleiche Komponenten in Figur 13, die die gleiche Funktion wie in den vorhergehenden Ausführungsformen erfüllen, werden mit gleichen Bezugsziffern gekennzeichnet und eine Erörterung weggelassen. In der Querschnittsansicht der Figur 13 sind sowohl die Compact Disc 3 als auch die Etikettenscheibe 1in ihrer Ruhestellung skizziert, wobei sie planparallel zueinander ausgerichtet sind und einen Abstand a einhalten, der durch die Höhe des Zentrierringes 31 bestimmt wird. Anstelle eines geschlossenen Zentrierringes können auch Kreisringsegmente 33 und 34 vorgesehen sein und die gleiche Wirkung erzeugen, nämlich dass die Compact Disc 3 mit ihrer zentralen Öffnung 4 zentriert zu der Etikettenscheibe 1 mit ihrer zentralen Öffnung 2 gehalten wird. Die sechste Ausführungsform unterscheidet sich von den Ausführungsformen der vorhergehenden Figuren durch einen verstärkten Fußbereich 20 des Außenringes 10 und durch eine Verstärkung im Bereich der Zentrumsöffnung der scheibenförmigen Oberseite 11 des Außenringes 10. Diese Verstärkung des Randes der Zentrumsöffnung 12 dient der Stabilisierung der scheibenförmigen Oberseite des Basisteiles 9, so dass in vorteilhafter Weise gewährleistet ist, dass beim Absenken des Positionierteils 5 die Compact Disc zentriert auf die Etikettenscheibe 1 aufgebracht werden kann.

Figur 14 zeigt einen schematischen Querschnitt der sechsten Ausführungsform der Erfindung in ihrer Etikettierstellung. Komponenten der Figur 14, die gleiche Funktionen wie in den vorhergehenden Figuren aufweisen, werden mit gleichen Bezugsziffern gekennzeichnet und nicht näher erläutert. In der sechsten Ausführungsform wird die Form und Planarität der Oberseite 11 des Basisteiles 9 durch die Verstärkung 36 verbessert, und durch die Verstärkung 35 des Fußbereiches 20 wird die Standfestigkeit der Vorrichtung verbessert sowie die Resistenz gegenüber Rissbildung im Bereich der Federzungen 15 und 16 erhöht. Neben der Verstärkung in radialer Richtung sowohl im Fußbereich 20 des Außenringes 10 als auch im Bereich der Zentrumsöffnung 12 des Basisteiles 9 können auch Rippen vorgesehen werden, die sich radial vom Außenring zu der zentralen Öffnung 12 erstrecken. Eine weitere Möglichkeit besteht darin, dass vor dem Aufbringen der Etikettenscheibe eine Ausgleichsscheibe auf das Basisteil 9 gelegt wird und erst dann die Etikettenscheibe aufgebracht wird. Eine solche Ausgleichsscheibe besitzt die gleiche zentrale Öffnung wie eine Etikettenscheibe und wird durch das Positionierteil 5 zentriert und sorgt dafür, dass die Aussparungen 24 und 25 auf der Oberseite 11 des Basisteiles 9 überbrückt werden.

Figur 15 zeigt eine schematische Seitenansicht einer siebten Ausführungsform der Erfindung in ihrer Ruhestellung. Komponenten, die gleiche Funktionen wie in den vorhergehenden Figuren erfüllen, werden mit gleichen Bezugszeichen gekennzeichnet und nicht erneut erläutert. In dieser Querschnittsansicht ist das Positionierteil in seiner Ruhestellung zu sehen, das heißt, es ragt über die Oberseite 11 des Basisteils 10 hinaus. Ferner ist der Außenweg 10 des Basisteils 9 mit einer der Federzungen 15 zu sehen, die an ihrer Zungenspitze 21 einen Tragbalken aufweist, der das Positionierteil 5 in Ruhestellung hält. Ihre Zungenwurzel 19 liegt im Fußbereich 20 des Außenringes 10, wobei die Federzunge 15 durch Einschlitzen des Außenringes gebildet ist.

Figur 16 zeigt eine schematische Draufsicht auf die siebte Ausführungsform der Erfindung in ihrer Ruhestellung. Die Draufsicht zeigt die Oberseite 11 des Basisteils 9 mit den Aussparungen 24 und 25, in denen die Tragbalken 22 und 23 angeordnet sind. Die Tragbalken 22 und 23 sind gegenüber der Breite der Federzunge 15 verkleinert, um vorteilhaft ihre Flexibilität und elastische Verformbarkeit zu fördern. Die Tragbalken 22 und 23 in den Aussparungen 24 und 25 auf der Oberseite 11 des Basisteils 9 tragen in der Zentrumsöffnung 12 das Positionierteil 5 der Etikettiervorrichtung. Ferner weist die Oberseite 11 des Basisteils 9 zwei Öffnungen auf, die als Montagepositionen 41 und 42 dienen. In diese Montagepositionen 41 und 42 können Passteile eines Konturteils 45, das in gestrichelten Linien gezeichnet ist, eingesteckt werden. Mit diesem Konturteil kann die Oberseite 11 des Basisteils 9 an die Außenkontur einer Etikettenscheibe angepasst werden, um diese relativ zu einer entsprechenden Compact Disc auszurichten.

Figur 17 zeigt eine schematische Querschnittsansicht durch die siebte Ausführungsform der Erfindung. Komponenten mit gleichen Funktionen wie in den vorhergehenden Figuren werden mit gleichen Bezugszeichen gekennzeichnet und nicht erneut erläutert. In dem Querschnitt der Fig. 17 geht der Fußbereich 20 des Außenringes 10 in die Federzungen 15 und 16 über. An den Zungenspitzen 21 der Federzungen 15 und 16 sind Tragbalken 22 und 23 befestigt, die das Positionierteil 5 tragen, welches im wesentlichen aus einem Zentrierelement 7 für die Etikettenscheibe und einem Zentrierteil 8 für die Compact Disc besteht. Das Zentrierelement 7 ragt dazu über die Oberseite 11 des Basisteils 9 hinaus. Das Zentrierteil 8 ist koaxial im Zentrum des Zentrierelementes 7 angeordnet und ragt seinerseits über das Zentrierelement 7 hinaus.

Ferner ist in dieser Querschnittsansicht ein Konturteil 45 in Form eines Balkens 47 zu sehen, der in den Montagepositionen 41 und 42 angeordnet ist und eine von der Oberseite 11 des Basisteils 9 vertikal ausgerichtete Anschlagswand bildet. Mit Hilfe dieses Konturteils 45 kann eine geradlinige Kante der Außenkontur einer Etikettenscheibe ausgerichtet werden, um sicherzustellen, dass sie auf eine entsprechende Compact Disc in korrekter Ausrichtung aufgebracht werden.

Figur 18 zeigt eine schematische perspektivische Ansicht einer Ausführungsform eines Konturteils 45 der Erfindung. In dieser siebten Ausführungsform besteht das Konturteil aus einem Balken 47, der auf seiner Unterseite zwei Zapfen 48 und 49 aufweist, die als Passteile 46 in die Montagepositionen 41 und 42, die in Figur 16 gezeigt werden, eingesteckt werden kann. Nach dem Einstecken der Passteile 46 in die Montagepositionen 41 und 42 ist das Konturteil 45 in Form eines Balkens 47 relativ zu der Zentrumsöffnung 12 auf der Oberseite 9 des Basisteils 11 ausgerichtet, so dass eine Etikettenscheibe mit entsprechender Außenkontur relativ zu einer entsprechenden Compact Disc ausgerichtet und auf die Compact Disc aufgebracht werden kann. Durch die Anbringung von Konturteilen 4 auf entsprechenden Montagepositionen 41 und 42 der erfindungsgemäßen Vorrichtung wird die Anwendung der erfindungsgemäßen Vorrichtung wesentlich erweitert. Dazu kann das Konturteil 45 beliebige Begrenzungsformen auf der Oberseite 11 des Basisteils 9 aufweisen, um die unterschiedlichsten Außenkonturen einer Etikettenscheibe zu einer entsprechenden Compact Disc auszurichten.

Die Merkmale der oben beschriebenen bevorzugten Ausführungsformen können auch miteinander kombiniert werden.

Der in der obigen Beschreibung verwendete Begriff "Compact Disc" schließt alle scheibenförmigen Datenträger ein, wie z.B. DVD und CD-ROM.

### Bezugszeichenliste

- 1: Etikettenscheibe
- 2: zentrale Öffnung der Etikettenscheibe
- 3: Compact Disc
- 4: zentrale Öffnung der Compact Disc
- 5: Positionierteil
- 6: einstückige Einheit
- 7: Zentrierelement
- 8: Zentrierteil
- 9: Basisteil
- 10: Außenring
- 11: scheibenförmige Oberseite
- 12: Zentrumsöffnung auf der Oberseite
- 13: Ruhestellung
- 14: Etikettierstellung
- 15 und 16: Federzungen
- 17 und 18: erste Aussparungn im Außenring
- 19: Zungenwurzel
- 20: Fußbereich des Außenringes
- 21: Zungenspitzen
- 22 und 23: Tragbalken
- 24 und 25: zweite Aussparung in der Oberseite
- 26: Tragbalken
- 27: Aussparung in der Oberseite
- 28: ringförmiger Sockel
- 29: Sockeloberfläche
- 30: Vorrichtung zum Etikettieren
- 31: Zentrierring
- 32: Grundplatte des Zentrierringes
- 33 und 34: Kreisringsegmente
- 35: Außenflansch
- 36: Verstärkung
- 37: Umfang des Außenringes
- 38: Ebene Platte des Sockels
- 39: Klebende Oberseite der Etikettenscheibe
- 40: Federzunge
- A: Pfeilrichtung
- 41, 42, 43, 44: Montagepositionen
- 45: Konturteil
- 46: Passteil
- 47: Balken
- 48, 49: Zapfen

## Patentansprüche

1. Vorrichtung zum Auflegen einer Etikettenscheibe (1) beliebiger Außenkontur mit einer ersten zentralen Öffnung (2) auf eine Compact Disc (3) mit einer zweiten zentralen Öffnung (4), wobei die Vorrichtung aufweist:
ein Positionierteil (5), das ein Zentrierelement (7) aufweist, dessen Außenabmessung der ersten zentralen Öffnung (2) der Etikettenscheibe (1) angepasst ist und das in seinem Zentrum ein Zentrierteil (8) aufweist, dessen Außendurchmesser der zweiten zentralen Öffnung (4) der Compact Disc (3) angepasst ist und der über das Zentrierelement (7) hinausragt,
ein Basisteil (9) mit einem Außenring (10), der eine scheibenförmige Oberseite (11) trägt, auf welcher die Etikettenscheibe (1) angeordnet werden kann, wobei die Oberseite (11) eine Zentrumsöffnung (12) aufweist, in der das Positionierteil (5) senkrecht zur Oberseite (11) bewegbar angeordnet ist und in einer Ruhestellung (13) über die Oberseite (11) hinausragt und in einer Etikettierstellung (14) in die Zentrumsöffnung (12) abgesenkt ist,
**dadurch gekennzeichnet,**
**dass** der Außenring (10) mindestens eine Federzunge (15, 16) in einer ersten angepassten Aussparung (17, 18) des Außenrings (10) aufweist, deren Zungenwurzel (19) an einem Fußbereich (20) des Außenringes (10) befestigt ist und deren Zungenspitze (21) einen flexiblen Tragbalken (22, 23) trägt, wobei sich der Tragbalken (22, 23) von der Zungenspitze (21) radialeinwärts in einer zweiten angepassten Aussparung (24, 25) der Oberseite (11) bis zu dem Positionierteil (5) erstreckt und mit diesem verbunden ist und
**dass** das Basisteil (9) auf seiner Oberseite (11) mindestens eine Montageposition (41, 42, 43, 44) für mindestens ein Konturteil (45) aufweist zum Anpassen der Vorrichtung an die Außenkonturen der Etikettenscheibe.

2. Vorrichtung nach Anspruch 1, **dadurch gekennzeichnet, dass** das Konturteil (45) mindestens ein Passteil (46) aufweist, das in die Montageposition (41, 42, 43, 44) einsteckbar ist das Konturteil (45) ein Balken (47) mit mindestens zwei Zapfen (48, 49) ist, die in zwei passgenauen Montagepositionen (41, 42 oder 43, 44) auf der Oberseite (11) des Basisteils (9) einsteckbar sind.

3. Vorrichtung nach Anspruch 1 oder Anspruch 2, **dadurch gekennzeichnet, dass** die Montageposition mindestens eine Öffnung in der Oberseite (11) des Basisteils (9) mit polygonalem Querschnitt umfasst.

4. Vorrichtung nach einem der vorhergehenden Ansprüche, **dadurch gekennzeichnet, dass** das Konturteil (45) mindestens einem Zapfen mit einen polygonalen Querschnitt aufweist.

5. Vorrichtung nach einem der vorhergehenden Ansprüche, **dadurch gekennzeichnet, dass** das Konturteil (45) auf einer Ausgleichsscheibe angeordnet ist, wobei die Ausgleichsscheibe eine zentrale Öffnung aufweist, die der zentralen Öffnung (2) der Etikettenscheibe (1) entspricht.

6. Vorrichtung nach einem der vorhergehenden Ansprüche, **dadurch gekennzeichnet, dass** der Querschnitt der Federzungen (15, 16) konkav gewölbt ist und jede Federzunge (15, 16) einen Druckpunkt aufweist.

7. Vorrichtung nach einem der vorhergehenden Ansprüche, **dadurch gekennzeichnet, dass** das Positionierungsteil (5) mit Zentrierelement (7) und Zentrierteil (8) eine einstückige Einheit (6) ist.

8. Vorrichtung nach einem der vorhergehenden Ansprüche, **dadurch gekennzeichnet, dass** das Zentrierelement (7) und das Zentrierteil (8) miteinander senkrecht zur Oberseite (11) bewegbar sind.

9. Vorrichtung nach einem der vorhergehenden Ansprüche, **dadurch gekennzeichnet, dass** das Zentrierelement (7), das Zentrierteil (8), der flexible Tragbalken (22, 23, 26), die Federzunge (15, 16) und der Außenring (10) unlösbar miteinander verbunden sind.

10. Vorrichtung nach einem der vorhergehenden Ansprüche, **dadurch gekennzeichnet, dass** die Vorrichtung (30) einstückig ist.

11. Vorrichtung nach einem der vorhergehenden Ansprüche, **dadurch gekennzeichnet, dass** die Vorrichtung (30) ein einziges Spritzgussteil ist.

12. Vorrichtung nach einem der vorhergehenden Ansprüche, **dadurch gekennzeichnet, dass** das Positionierteil (7) einen ringförmigen Sockel (28) als Zentrierelement aufweist, aus dessen Oberfläche (29) im Zentrum das Zentrierteil (8) herausragt.

13. Vorrichtung nach einem der Ansprüche 1 bis 11, **dadurch gekennzeichnet, dass** das Zentrierelement (7) ein Ring (31) ist, der eine Grundplatte (32) aufweist, in deren Zentrum das Zentrierteil (8) angeordnet ist und die mit dem inneren Ende des Tragbalkens (22,23) verbunden ist.

14. Vorrichtung nach einem der Ansprüche 1 bis 11, **dadurch gekennzeichnet, dass** das Zentrierelement (7) mindestens zwei Kreisringsegmente (33, 34) aufweist, die über die Oberseite (11) des Außenringes (10) hinausragen und über eine kreisförmige Grundplatte (32) miteinander verbunden sind, die wiedenum mit dem inneren Ende des Tragbalkens (22, 23) verbunden ist.

15. Vorrichtung nach einem der vorhergehenden Ansprüche, **dadurch gekennzeichnet, dass** der Abstand zwischen Compact Disc (3) und Etikettenscheibe (1) der Höhe des Zentrierelements (7) entspricht, um welche das Zentrierelement (7) über die Oberseite (11) des Außenringes (10) hinausragt.

16. Vorrichtung nach einem der vorhergehenden Ansprüche, **dadurch gekennzeichnet, dass** sich der Tragbalken (22, 23, 26) radialeinwärts zum Positionierteil (5) hin verjüngt.

17. Vorrichtung nach einem der vorhergehenden Ansprüche, **dadurch gekennzeichnet, dass** die Federzunge (15, 16) in dem Zungenwurzelbereich (19) breiter ist als in dem Zungenspitzenbereich (21).

18. Vorrichtung nach einem der vorhergehenden Ansprüche, **dadurch gekennzeichnet, dass** der Außenring (10) an dem Fußbereich (20) verstärkt ist.

19. Vorrichtung nach einem der vorhergehenden Ansprüche, **dadurch gekennzeichnet, dass** der Außenring (10) in dem Fußbereich (20) einen Außenflansch (34) aufweist

20. Vorrichtung nach einem der vorhergehenden Ansprüche, **dadurch gekennzeichnet, dass** in dem Randbereich der Zentrumsöffnung (12) der Oberseite (11) eine Verstärkung (36) an der Unterseite angeordnet ist.

21. Vorrichtung nach einem der vorhergehenden Ansprüche, **dadurch gekennzeichnet, dass** mindestens drei Federzungen (15, 16) mit drei flexiblen Tragbalken (22, 23, 26) auf dem Umfang des Außenringes (10) verteilt angeordnet sind.

22. Verfahren zur Verwendung der Vorrichtung nach einem der Ansprüche 1 bis 21 zum Etikettieren einer Compact Disc (3), das folgende Verfahrensschritte aufweist:
- Einpassen eines Konturteils in mindestens eine Montageposition oder Auflegen einer entsprechenden Ausgleichsscheibe mit Konturteil, falls eine Etikettenscheibe mit von der Kreisform unterschiedlicher Außenkontur auf eine entsprechende Compact Disc aufzubringen ist,
- Auflegen der Etikettenscheibe (1) mit Etikett nach unten auf die horizontale scheibenförmige Oberseite (11) des Basisteiles (9), wobei die klebende Seite der Etikettenscheibe (1) nach oben weist und die Etikettenscheibe (1) mit ihrer zentralen Öffnung (2) über das Zentrierelement (7) geschoben wird,
- Abziehen einer Schutzfolie von der klebenden Seite der Etikettenscheibe (1),
- Auflegen der Compact Disc (3) mit ihrer Etikettierseite nach unten auf das Positionierteil (5), wobei die Compact Disc (3) mit ihrer zentralen Öffnung (4) über das Zentrierteil (8) geschoben wird und auf dem Zentrierelement (7) aufliegt und wobei der Abstand zwischen Etikettenscheibe (1) und Compact Disc (3) durch die Höhe, mit der das Zentrierelement (7) über die scheibenförmige Oberseite (11) in der Ruhestellung (13) hinausragt, bestimmt wird,
- Herunterdrücken des Positionierteils (5) mit auf dem Zentrierelement (7) aufgelegter Compact Disc (3) aus der Ruhestellung (13) in vertikaler Richtung in die Etikettierstellung (19) auf die Kleberseite der Etikettenscheibe (1),
- Entlasten des Positionierteils (5), wobei das Positionierteil (5) durch die Federzungen (15, 16) am Außenring (10) in die Ruhestellung (13) zurück springt und dabei die auf dem Zentrierelement (7) liegende etikettierte Compact Disc (3) von der Oberseite (11) des Basisteiles (9) abhebt.

23. Verfahren zur Herstellung einer Etikettiervorrichtung entsprechend einem der Ansprüche 1 bis 21 für Compact Discs (3), das folgende Verfahrensschritte aufweist:
- Bereitstellen einer ersten zweiteiligen Spritzgussform, mit einer Unterform und einer Oberform, die in zusammengefahrenem und abgedichtetem Zustand eine Hohlform bilden, wobei die Hohlform der Form der Etikettiervorrichtung (30) nach einem der Ansprüche 1 bis 21 entspricht,
- Einspritzen von Kunststoff in die geschlossene erste Spritzgussform unter Auffüllen der Hohlform mit Kunststoff,
- Öffnen der ersten zweiteiligen Spritzgussform und Entfernen der Etikettiervorrichtung (30) aus Kunststoff,
- Spritzgießen des Konturteils oder einer Ausgleichsscheibe mit Konturteil mittels einer zweiten Spritzgussform.

## Claims

1. Device for placing a label (1) of any external profile with a first central opening (2) on a compact disc (3) with a second central opening (4), the device comprising:
a positioning member (5) having a centering member (7), the external dimension of which is adapted to the first central opening (2) of the label (1), and having a centering part (8) in its center, the external diameter of which is adapted to the second central opening (4) of the compact disc (3), and which projects beyond the centering member (7),
a base member (9) with an outer ring (10) supporting a disc-shaped top surface (11), on which a label (1) can be arranged, whereby the top surface (11) has a central opening (12) within which the positioning member (5) is located moveably perpendicular to the top surface (11), and projects beyond the top surface (11) in an inoperative position (13), and in a labeling position (14), is lowered into the central opening (12),
**characterized in that,**
the outer ring (10) has at least one flexible tongue (15, 16) in a first fitted groove (17, 18) of the outer ring (10), the tongue root (19) of which is connected at a base section (20) of the outer ring (10), and the tongue tip (21) of which supports a flexible supporting beam (22, 23) whereby the supporting beam (22, 23) extends radially inwardly from the tongue tip (21) into a second fitted groove (24, 25) of the top surface (11) up to the positioning member (5) and is connected to it, and that
the base member (9) has at least one mounting position (41, 42, 43, 44) for at least one profile part (45) at its top surface (11) for adapting the device to the external profile of the label.

2. Device according to claim 1, **characterized in that** the profile part (45) has at least one fitted part (46) which is insertable into the mounting position (41, 42, 43, 44), and **in that** the profile part (45) is a beam (47) with at least two journals (48, 49) which are insertable into two fitted mounting positions (41, 42 or 43, 44) on the top surface (11) of the base member (9).

3. Device according to claim 1 or claim 2, **characterized in that** the mounting position has at least one opening in the top surface (11) of the base member (9) with polygonal cross section.

4. Device according to any one of the preceding claims, **characterized in that** the profile part (45) has at least one journal with polygonal cross section.

5. Device according to any one of the preceding claims, **characterized in that** the profile part (45) is positioned on a compensation disc, whereby the compensation disc has a central opening corresponding to the central opening (2) of the label (1).

6. Device according to any one of the preceding claims, **characterized in that** the cross section of the flexible tongues (15, 16) is concave-curved, and each flexible tongue (15, 16) has a pressure point.

7. Device according to any one of the preceding claims, **characterized in that** the positioning member (5) forms a one-piece unit (6) with centering member (7) and centering part (8).

8. Device according to any one of the preceding claims, **characterized in that** the centering member (7) and the centering part (8) are moveable together perpendicular to the top surface (11).

9. Device according to any one of the preceding claims, **characterized in that** the centering member (7), the centering part (8), the flexible supporting beam (22, 23, 26), the flexible tongue (15, 16), and the outer ring (10) are connected to each other non-releasably.

10. Device according to any one of the preceding claims, **characterized in that** the device (30) is made out of one piece.

11. Device according to any one of the preceding claims, **characterized in that** the device (30) is one single injection-molded part.

12. Device according to any one of the preceding claims, **characterized in that** the positioning member (7) has a ring-shaped base (28) as centering member, on the surface (29) of which the centering part (8) projects in the center.

13. Device according to any one of claims 1 to 11, **characterized in that** the centering member (7) is a ring (31) having a base plate (32) in the center of which the centering part (8) is positioned, and said base plate being connected with the inner end of said supporting beam (22, 23).

14. Device according to any one of claims 1 to 11, **characterized in that** the centering member (7) has at least two circular ring segments (33, 34) projecting beyond the top surface (11) of the outer ring (10), and are connected to each other through a circular base plate (32), which in return is connected with the inner end of the supporting beam (22, 23).

15. Device according to any one of claims 1 to 11, **characterized in that** the distance between compact disc (3) and label (1) corresponds to the height of the centering member (7), according to which the centering member (7) projects beyond the top surface (11) of the outer ring (10).

16. Device according to any one of the preceding claims, **characterized in that** the supporting beams (22, 23, 26) are tapered radially inwardly towards the positioning member (5).

17. Device according to any one of the preceding claims, **characterized in that** the flexible tongue (15, 16) is broader in its tongue root section (19) than in the tongue tip section (21).

18. Device according to any one of the preceding claims, **characterized in that** the outer ring (10) is reinforced at the base section (20).

19. Device according to any one of the preceding claims, **characterized in that** the outer ring (10) has an outer flange (34) in the base section (20).

20. Device according to any one of the preceding claims, **characterized in that** in the edge region of the central opening (12) of the top surface (11), a reinforcement (36) is provided at the lower side.

21. Device according to any one of the preceding claims, **characterized in that** at least three flexible tongues (15, 16) with three flexible supporting beams (22, 23, 26) are positioned on the circumference of the outer ring (10).

22. Method for using the device according to any one of claims 1 to 21 for labeling a compact disc (3), having the following procedure steps:
- fitting a profile part into at least one mounting position or placing a corresponding compensation disc having a profile part, in case a label is to be applied on a corresponding compact disc having an external profile differing from a circular shape,
- placing the label (1) with the non-adhesive side downwards onto the horizontal disc-shaped top surface (11) of the base member (9), whereby the adhesive side of the label (1) points upwards, and the label (1) is pushed with its central opening (2) over the centering member (7),
- detaching a lamination sheet from the adhesive side of the label (1),
- placing the compact disc (3) with its labeling side downwards onto the positioning member (5), whereby the compact disc (3) is pushed with its central opening (4) over the centering part (8), and rests on the centering member (7), and whereby the distance between label (1) and compact disc (3) is determined by the height, according to which the centering member (7) projects beyond the disc-shaped top surface (11) in the inoperative position (13),
- pushing down the positioning member (5) with the compact disc (3) being placed on the centering member (7), from the inoperative position (13) in vertical direction into the labeling position (19) onto the adhesive side of the label (1),
- relieving the positioning member (5), whereby the positioning member (5) bounces back into the inoperative position (13) due to the flexible tongues (15, 16) at the outer ring (10), and thereby raises the labeled compact disc (3) from the top surface (11) of the base member (9) resting on the centering member (7).

23. Method for manufacturing a labeling device according to any one of claims 1 to 21 for a compact discs (3), having the following procedure steps:
- providing a first two-part injection mould with a lower mould and an upper mould, forming together a hollow mould in an assembled and sealed state, whereby the hollow mould corresponds to the shape of the labeling device (30) according to one of claims 1 to 21,
- injecting plastic into the closed first injection mould under filling up of the hollow mould with plastic,
- opening the first two-part injection mould, and removing the labeling device (30) made from plastic.
- injection molding the profile part or a compensation disc with profile part by means of a second injection mould.

## Revendications

1. Dispositif destiné à l'application d'une étiquette en forme de disque (1) à contour extérieur quelconque avec une première ouverture centrale (2) sur un disque compact (3) avec une deuxième ouverture centrale (4), le dispositif comportant :
un élément de positionnement (5), comportant un élément de centrage (7) dont la dimension extérieure est adaptée à la première ouverture centrale (2) de l'étiquette en forme de disque (1), et qui comporte en son centre une pièce de centrage (8) dont le diamètre extérieur est adapté à la deuxième ouverture centrale (4) du disque compact (3), et qui dépasse de l'élément de centrage (7),
un élément de base (9) avec une couronne extérieure (10), qui porte une face supérieure (11) en forme de disque sur laquelle peut être disposée l'étiquette en forme de disque (1), la face supérieure (11) comportant une ouverture centrale (12), dans laquelle l'élément de positionnement (5) est disposé de façon à pouvoir se déplacer perpendiculairement à la face supérieure (11), dépasse de la face supérieure (11) dans une position de repos (13), et est abaissé dans l'ouverture centrale (12) dans une position d'étiquetage (14),
**caractérisé en ce que**
la couronne extérieure (10) comporte au moins une languette élastique (15, 16) dans un premier évidement (17, 18) adapté de la couronne extérieure (10), dont la racine (19) de languette est fixée sur une zone inférieure (20) de la couronne extérieure (10), et dont la pointe (21) de languette porte une barre de support (22, 23) flexible, la barre de support (22, 23) s'étendant à partir de la pointe (21) de languette radialement vers l'intérieur dans un deuxième évidement (24, 25) adapté de la face supérieure (11) jusqu'à l'élément de positionnement (5), et étant reliée à ce dernier, et
**en ce que** l'élément de base (9) comporte sur sa face supérieure (11) au moins une position de montage (41, 42, 43, 44) pour au moins un élément de contour (45) destiné à l'adaptation du dispositif aux contours extérieurs de l'étiquette en forme de disque.

2. Dispositif selon la revendication 1, **caractérisé en ce que** l'élément de contour (45) comporte au moins un élément d'ajustage (46) pouvant être inséré dans la position de montage (41, 42, 43, 44), **en ce que** l'élément de contour (45) est une barre (47) avec au moins deux broches (48, 49) qui peuvent être insérées dans deux positions de montage (41, 42 ou 43, 44) exactement ajustées sur la face supérieure (11) de l'élément de base (9).

3. Dispositif selon la revendication 1 ou la revendication 2, **caractérisé en ce que** la position de montage comprend au moins une ouverture à section transversale polygonale dans la face supérieure (11) de l'élément de base (9).

4. Dispositif selon l'une quelconque des revendications précédentes, **caractérisé en ce que** l'élément de contour (45) comporte au moins une broche à section transversale polygonale.

5. Dispositif selon l'une quelconque des revendications précédentes, **caractérisé en ce que** l'élément de contour (45) est disposé sur un disque de compensation, le disque de compensation comportant une ouverture centrale qui correspond à l'ouverture centrale (2) de l'étiquette en forme de disque (1).

6. Dispositif selon l'une quelconque des revendications précédentes, **caractérisé en ce que** la section transversale des languettes élastiques (15, 16) est incurvée de façon concave, et **en ce que** chaque languette élastique (15, 16) comporte un point de pression.

7. Dispositif selon l'une quelconque des revendications précédentes, **caractérisé en ce que** l'élément de positionnement (5) avec l'élément de centrage (7) et la pièce de centrage (8) est une unité (6) d'un seul tenant.

8. Dispositif selon l'une quelconque des revendications précédentes, **caractérisé en ce que** l'élément de centrage (7) et la pièce de centrage (8) peuvent être déplacés ensemble perpendiculairement à la face supérieure (11).

9. Dispositif selon l'une quelconque des revendications précédentes, **caractérisé en ce que** l'élément de centrage (7), la pièce de centrage (8), la barre de support (22, 23, 26) flexible, la languette élastique (15, 16) et la couronne extérieure (10) sont reliées entre elles de façon indissociable.

10. Dispositif selon l'une quelconque des revendications précédentes, **caractérisé en ce que** le dispositif (30) est d'un seul tenant.

11. Dispositif selon l'une quelconque des revendications précédentes, **caractérisé en ce que** le dispositif (30) est une unique pièce moulée par injection.

12. Dispositif selon l'une quelconque des revendications précédentes, **caractérisé en ce que** l'élément de positionnement (7) comporte un socle annulaire (28) en tant qu'élément de centrage, de la face supérieure (29) duquel la pièce de centrage (8) dépasse au centre.

13. Dispositif selon l'une quelconque des revendications 1 à 11, **caractérisé en ce que** l'élément de centrage (7) est une couronne (31) comportant une plaque de base (32), au centre de laquelle est disposée la pièce de centrage (8), et qui est reliée à l'extrémité intérieure de la barre de support (22, 23).

14. Dispositif selon l'une quelconque des revendications 1 à 11, **caractérisé en ce que** l'élément de centrage (7) comporte au moins deux segments d'anneau de cercle (33, 34) qui dépassent de la face supérieure (11) de la couronne extérieure (10), et qui sont reliés entre eux par l'intermédiaire d'une plaque de base circulaire (32), cette dernière étant à nouveau reliée à l'extrémité intérieure de la barre de support (22, 23).

15. Dispositif selon l'une quelconque des revendications précédentes, **caractérisé en ce que** l'écartement entre le disque compact (3) et l'étiquette en forme de disque (1) correspond à la hauteur de l'élément de centrage (7), de laquelle l'élément de centrage (7) dépasse de la face supérieure (11) de la couronne extérieure (10).

16. Dispositif selon l'une quelconque des revendications précédentes, **caractérisé en ce que** la barre de support (22, 23, 26) se rétrécit radialement vers l'intérieur en direction de l'élément de positionnement (5).

17. Dispositif selon l'une quelconque des revendications précédentes, **caractérisé en ce que** la languette élastique (15, 16) est plus large dans la zone de la racine (19) de languette que dans la zone de la pointe (21) de languette.

18. Dispositif selon l'une quelconque des revendications précédentes, **caractérisé en ce que** la couronne extérieure (10) est renforcée au niveau de la zone inférieure (20).

19. Dispositif selon l'une quelconque des revendications précédentes, **caractérisé en ce que** la couronne extérieure (10) comporte une bride extérieure (34) dans la zone inférieure (20).

20. Dispositif selon l'une quelconque des revendications précédentes, **caractérisé en ce qu**'un renforcement (36) est prévu sur la face inférieure dans la zone de bord de l'ouverture centrale (12) de la face supérieure (11).

21. Dispositif selon l'une quelconque des revendications précédentes, **caractérisé en ce qu'**au moins trois languettes élastiques (15, 16) avec trois barres de support (22, 23, 26) flexibles sont disposées en étant réparties sur la périphérie de la couronne extérieure (10).

22. Procédé destiné à l'utilisation du dispositif d'étiquetage d'un disque compact (3) selon l'une quelconque des revendications 1 à 21, comportant les phases de procédé suivantes :
- ajustage d'un élément de contour dans au moins une position de montage, ou mise en place d'un disque de compensation à élément de contour correspondant, au cas où une étiquette en forme de disque ayant un contour extérieur différent de la forme circulaire est à appliquer sur un disque compact correspondant,
- mise en place de l'étiquette en forme de disque (1) sur la face supérieure horizontale (11) en forme de disque de l'élément de base (9) avec l'étiquette orientée vers le bas, la face collante de l'étiquette en forme de disque (1) étant orientée vers le haut, et l'étiquette en forme de disque (1) étant glissée avec son ouverture centrale (2) au-dessus de l'élément de centrage (7),
- retrait d'un film de protection de la face collante de l'étiquette en forme de disque (1),
- mise en place du disque compact (3) sur l'élément de positionnement (5) avec sa face d'étiquetage orientée vers le bas, le disque compact (3) étant glissé avec son ouverture centrale (4) au-dessus de la pièce de centrage (8) et étant placé sur l'élément de centrage (7), et l'écartement entre l'étiquette en forme de disque (1) et le disque compact (3) étant défini par la hauteur de laquelle l'élément de centrage (7) dépasse dans la position de repos (13) de la face supérieure (11) en forme de disque,
- abaissement dans la direction verticale de l'élément de positionnement (5) avec le disque compact (3) placé sur l'élément de centrage (7), depuis la position de repos (13) dans la position d'étiquetage (19), sur la face collante de l'étiquette en forme de disque (1),
- détente de l'élément de positionnement (5), l'élément de positionnement (5) revenant dans la position de repos (13) sous l'effet des languettes élastiques (15, 16) prévues sur la couronne extérieure (10), et soulevant en l'occurrence le disque compact (3) étiqueté placé sur l'élément de centrage (7) de la face supérieure (11) de l'élément de base (9).

23. Procédé destiné à la fabrication d'un dispositif d'étiquetage de disques compacts (3) selon l'une quelconque des revendications 1 à 21, comportant les phases de procédé suivantes :
- mise à disposition d'un premier moule d'injection en deux parties, comportant un moule inférieur et un moule supérieur, qui forment un moule creux à l'état assemblé et rendu étanche, le moule creux correspondant à la forme du dispositif d'étiquetage (30) selon l'une quelconque des revendications 1 à 21,
- injection de matière plastique dans le premier moule d'injection fermé en remplissant le moule creux avec de la matière plastique,
- ouverture du premier moule d'injection en deux parties, et retrait du dispositif d'étiquetage (30) en matière plastique,
- moulage par injection de l'élément de contour ou d'un disque de compensation à élément de contour, au moyen d'un deuxième moule d'injection.
